# EUROPÄISCHE PATENTSCHRIFT

(11) **EP 0 513 045 B1**
(45) Veröffentlichungstag und Bekanntmachung des Hinweises auf die Patenterteilung: **29.09.1993**
(21) Anmeldenummer: 91902507.2
(22) Anmeldetag: 18.01.1991
(51) Int. Cl.: B22C 9/18

(54) **VORRICHTUNG ZUM ENTGRATEN VON GIESSEREIKERNEN**
DEVICE FOR DEBURRING FOUNDRY CORES
DISPOSITIF D'EBARBAGE DES NOYAUX DE FONDERIE

(30) Priorität: 30.01.1990 DE 4002555
(43) Veröffentlichungstag der Anmeldung: 19.11.1992
(73) Patentinhaber: Adolf Hottinger Maschinenbau GmbH, D-68219 Mannheim (DE)
(72) Erfinder: LANDUA, Werner, D-6800 Mannheim 81 (DE); PICHLER, Werner, D-6835 Brühl (DE)
(74) Vertreter: Naumann, Ulrich, Dr.-Ing.
(86) Internationale Anmeldenummer: DE9100036
(87) Internationale Veröffentlichungsnummer: WO9111280

(56) Entgegenhaltungen:
- DE-C- 416 782
- FR-A- 1 590 395
- FR-A- 2 503 011
- FR-A- 2 548 940
- US-A- 4 030 188

## Beschreibung

Die Erfindung betrifft eine Vorrichtung zum Entgraten von Gießereikernen, mit einer Vibrationseinrichtung, einem die Vibrationseinrichtung tragenden feststehenden Unterbau und einer Entgratungsschablone gemäß dem Oberbegriff des Patentanspruches 1.

Aus der DE-B- 3 322 567 ist eine Vorrichtung der in Rede stehenden Art bekannt, bei der der Grat des Gießereikerns durch Vibrationsbewegung abgehämmert wird. Zur Realisierung der hämmernden Bewegung einer Entgratungsschablone ist zwischen dieser und dem zu entgratenden Kern hinreichend Spiel vorhanden. Je nach Ausbildung der Grate des Kerns handelt es sich bei der dort realisierten Vibrationsbewegung um eine zusammengesetzte Bewegung, so daß ein allseitiges Abhämmern der Grate durch die Entgratungsschablone stattfindet. Die bekannte Vorrichtung zum Entgraten von Gießereikernen ist abgesehen von der dort nicht möglichen automatischen Durchführung von Arbeitsgängen äußerst problematisch, da der Grat an dem meist eine nur geringe Festigkeit aufweisenden Sandkern durch Stoßwirkung abvibriert bzw. abgehämmert wird. Eine solche Entgratung gefährdet den Kern erheblich und führt aufgrund der periodisch auftretenden Pulse zur Notwendigkeit einer aufwendigen Einrichtung zur Verhinderung von Schwingungsübertragungen.

Des weiteren ist aus der FR-A- 1 590 395 ebenfalls eine Vorrichtung sowie ein Verfahren zum Entgraten von Gießereikernen bekannt, wobei ein quasi dreidimensional schwingender Vibrator zum Entgraten dienende Vibrationsbewegungen hervorruft. Bereits aufgrund des dreidimensional schwingenden Vibrators wird auch hier der Grat abgehämmert. Über den Vibrator und zwei biegsame Metallplättchen wird ein Ständer bzw. ein Stativ in Schwingungen verbracht. Zwar ist dort das zum Entgraten dienende Werkzeug relativ genau dem zu entgratenden Werkstück - der Form nach - angepaßt, jedoch verbleibt zwischen Werkzeug und Werkstück ein erhebliches Spiel, zumal die Vibrationsbewegung zwangsweise dreidimensional erfolgt. Bei zu starker Anpassung des Werkzeugs an das Werkstück würde der spröde -Gießereikern durch die dreidimensionale Vibration zerstört werden.

Aufgrund der im Stand der Technik auftretenden Probleme hinsichtlich der sowohl das Werkzeug als auch das Werkstück stark beanspruchenden Entgratungsvorgänge liegt der Lehre der Erfindung die Aufgabe zugrunde, die bekannte Vorrichtung zum Entgraten von Gießereikernen so auszugestalten und weiterzubilden, daß ein wirksames Entgraten ohne durch Hämmern hervorgerufene Impulse bei verringertem Werkzeugverschleiß mit einfachen technischen Mitteln erreicht wird.

Die erfindungsgemäße Vorrichtung, bei der die zuvor aufgezeigte Aufgabe gelöst ist, ist dadurch gekennzeichnet, daß die Vibrationsbewegung der Vibrationseinrichtung ausschließlich in tangentialer Richtung zum Gießereikern erfolgt und daß zwischen den Konturen des zu entgratenden Kerns und den Konturen der Entgratungsschablone kein Spiel vorhanden ist, so daß der Grat beim Durchführen des Kerns durch die Entgratungsschablone abgeschnitten wird.

Erfindungsgemäß ist erkannt worden, daß ein übermäßiges Pulsen bzw. Schlagen der Vorrichtung dadurch vermieden wird, daß der Grat nicht abgehämmert, sondern vielmehr abgeschnitten wird. Dazu ist in erfindungsgemäßer Weise die Vibrationseinrichtung so ausgelegt, daß die Vibrationsbewegung der Vibrationseinrichtung ausschließlich in tangentialer Richtung zum Gießereikern erfolgt. Dabei ist zwischen den Konturen des zu entgratenden Kerns und den Konturen der Entgratungsschablone kein Spiel vorhanden. Die Kante der Entgratungsschablone wirkt demnach wie ein Schneidwerkzeug, das den Grat im Verlaufe der Vibrationsbewegung vom Kern abschneidet.

Hinsichtlich einer genauen Abstimmung der Schwingungsbewegung auf den jeweils abzuschneidenden Grat ist es von besonderem Vorteil, wenn die Schwingweite der Vibrationseinrichtung vorzugsweise stufenlos regelbar ist.

Hinsichtlich einer Einstellung der Entgratungsschablone ist es von weiterem Vorteil, wenn die Entgratungsschablone mittels Stellschrauben in zwei Achsrichtungen einjustierbar ist. Dadurch wird nämlich verhindert, daß nicht nur der Grat, sondern auch der äußere Bereich des Kerns geschnitten bzw. abgeschabt wird.

Die Vibrationseinrichtung weist nach einer besonderen Ausführungsform ein Vibrationsteil mit Magnetschwinger auf. Des weiteren ist eine Schwingplatte mit Puffern vorgesehen, wobei die Puffer zur Dämpfung der Schwingbewegung dienen. Damit ein seitliches Ausweichen der Schwingplatte wirksam verhindert ist, ist der Vibrationseinrichtung bzw. der Schwingplatte eine die Schwingbewegung ausschließlich in senkrechter Richtung zulassende Blattfeder vorgesehen.

Auch können in vorteilhafter Weise mehrere Entgratungsschablonen zur gleichzeitigen Entgratung mehrerer Kerne vorgesehen sein, was insbesondere bei automatischem Betrieb den Durchsatz wesentlich erhöht.

Insbesondere unter dem Gesichtspunkt eines automatischen Betriebs der in Rede stehenden Vorrichtung ist es von besonderem Vorteil, wenn ein mit der Vibrationseinrichtung zusammenwirkendes Handlingsgerät mit elastischen Greifern vorgesehen ist.

Dieses Handlingsgerät dient zur automatischen Durchführung der Arbeitsgänge von der Entnahme ausgestoßener Kerne aus einer Kernbüchse über die Einbringung der Kerne in die Entgratungsschablone bis hin zum Weitertransport der Kerne zur weiteren Handhabung. Mittels der Vorkehrung eines solchen Handlingsgeräts sind automatische Manipulationen möglich, wobei die Elastizität der Greifer eine Beschädigung der Gießereikerne oder dgl. verhindert.

In weiter vorteilhafter Weise ist eine Führung vorgesehen, die zwischen dem Handlingsgerät und dem die Vibrationseinrichtung tragenden Unterbau wirkt. Mittels dieser Führung kann gewährleistet werden, daß das zu entgratende Werkstück exakt in die Entgratungsschablone eingebracht und aus der Entgratungsschablone - ohne Beschädigung des Werkstückes - wieder herausbewegt werden kann. Des weiteren ist die Halterung des Kerns in den Greifern nachgiebig ausgeführt, was wiederum die Beschädigungsgefahr an dem zu entgratenden Werkstück erheblich verringert.

Es gibt nun verschiedene Möglichkeiten, die Lehre der vorliegenden Erfindung in vorteilhafter Weise auszugestalten und weiterzubilden. Dazu wird einerseits auf die nachgeordneten Patentansprüche, andererseits auf die Beschreibung eines Ausführungsbeispiels der vorliegenden Erfindung in Verbindung mit der Zeichnung verwiesen. In der Zeichnung zeigt
- Fig. 1: in schematischer Darstellung ein Ausführungsbeispiel einer erfindungsgemäßen Vorrichtung zum Entgraten von Gießereikernen und
- Fig. 2: die Vorrichtung aus Fig. 1 um eine senkrechte Achse um 90° gedreht.

Die in den Fig. 1 und 2 dargestellte Vorrichtung zum Entgraten von Gießereikernen 3 weist ein Handlingsgerät 1 mit elastischen Greifern 2 zur Aufnahme der Gießereikerne 3 auf. Die Gießereikerne 3 werden mittels des Handlingsgerätes 1 automatisch aus einer in den Figuren nicht gezeigten Kernbüchse entnommen und über die eine Entgratungsschablone 4 aufweisende Entgratungsvorrichtung geführt. Auf einem feststehenden Unterbau 10 ist ein Vibrationsteil mit einem Magnetschwinger 8, einer Schwingplatte 5, mit Puffern 6 und mit Blattfedern 7 vorgesehen. Die Entgratungsschablone 4 ist ebenfalls dem Unterbau 10 zugeordnet.

Während der Durchführung des Kerns 3 durch die Entgratungsschablone 4 ist das Handlingsgerät 1 im feststehenden Teil bzw. im Unterbau 10 spielfrei geführt, so daß der Grat an der Entgratungsschablone quasi abgeschnitten wird. Zwischen dem Unterbau 10 und dem Handlingsgerät 1 wirkt eine Führung 9.

Abschließend sei darauf hingewiesen, daß der Kern der vorliegenden Erfindung - Entgratung durch Abschneiden des Grats - keinesfalls auf das voranstehend lediglich beispielhaft erläuterte Ausführungsbeispiel beschränkt ist.

## Patentansprüche

1. Vorrichtung zum Entgraten von Gießereikernen (3), mit einer Vibrationseinrichtung, einem die Vibrationseinrichtung tragenden feststehenden Unterbau (10) und einer Entgratungsschablone (4),
**dadurch gekennzeichnet,** daß die Vibrationsbewegung der Vibrationseinrichtung ausschließlich in tangentialer Richtung zum Gießereikern erfolgt und daß zwischen den Konturen des zu entgratenden Kerns (3) und den Konturen der Entgratungsschablone (4) kein Spiel vorhanden ist, so daß der Grat beim Durchführen des Kerns (3) durch die Entgratungsschablone (4) abgeschnitten wird.

2. Vorrichtung nach Anspruch 1, dadurch gekennzeichnet, daß die Schwingweite der Vibrationseinrichtung vorzugsweise stufenlos regelbar ist.

3. Vorrichtung nach Anspruch 1 oder 2, dadurch gekennzeichnet, daß die Entgratungsschablone (4) mittels Stellschrauben in zwei Achsrichtungen justierbar ist.

4. Vorrichtung nach einem der Ansprüche 1 bis 3, dadurch gekennzeichnet, daß die Vibrationseinrichtung ein Vibrationsteil mit Magnetschwinger (8) und eine Schwingplatte (5) mit Puffern (6) aufweist.

5. Vorrichtung nach Anspruch 4, dadurch gekennzeichnet, daß der Vibrationseinrichtung mindestens eine Blattfeder (7) derart zugeordnet ist, daß ein seitliches Ausweichen der Schwingplatte (5) verhindert ist.

6. Vorrichtung nach einem der Ansprüche 1 bis 6, dadurch gekennzeichnet, daß mehrere Entgratungsschablonen (4) zur gleichzeitigen Entgratung mehrerer Kerne (3) vorgesehen sind.

7. Vorrichtung nach einem der Ansprüche 1 bis 6, dadurch gekennzeichnet, daß ein mit der Vibrationseinrichtung zusammenwirkendes Handlingsgerät (1) mit elastischen Greifern (2) zur automatischen Durchführung der Arbeitsgängen von der Entnahme ausgestoßener Kerne (3) aus einer Kernbüchse über die Einbringung der Kerne (3) in die Entgratungsschablone (4) bis hin zum Weitertransport der Kerne (3) zur weiteren Handhabung vorgesehen ist.

8. Vorrichtung nach Anspruch 7, dadurch gekennzeichnet, daß zwischen dem Handlingsgerät (1) und dem Unterbau (10) eine Führung (9) wirkt.

9. Vorrichtung nach Anspruch 7 oder 8, dadurch gekennzeichnet, daß die Halterung des Kerns (3) in den Greifern (2) nachgiebig ist.

## Claims

1. Device for deburring foundry cores (3), having a vibrator device, a rigidly mounted base (10) which supports the vibrator device, and a deburring template (4), characterized in that the vibration movement of the vibrator device is performed only in the direction tangential to the foundry cores; and in that there is no play between the contours of the core (3) to be deburred and the contours of the deburring template (4), such that the burr is trimmed off when the core (3) is guided through the deburring template (4).

2. Device according to Claim 1,
characterized in that the oscillation amplitude of the vibrator device can preferably be regulated continuously.

3. Device according to Claim 1 or 2,
characterized in that the deburring template (4) can be adjusted in two axial directions by means of adjusting screws.

4. Device according to any one of Claims 1 to 3, characterized in that the vibrator device comprises a vibrator section with a magnetic oscillator (8) and a vibrator plate (5) with buffers (6).

5. Device according to Claim 4,
characterized in that at least one leaf spring (7) is associated with the vibrator device such that lateral movement of the vibrator plate (5) is prevented.

6. Device according to any one of Claims 1 to 6, characterized in that a plurality of deburring templates (4) is provided for simultaneously deburring a plurality of cores (3).

7. Device according to any one of Claims 1 to 6, characterized in that there is provided a handling device (1) which cooperates with the vibrator device and has resilient grippers (2) for automatically performing the operating steps from the removal of ejected cores (3) from a core die, via the insertion of the cores (3) into the deburring template (4), to the further transportation of the cores (3) for further handling.

8. Device according to Claim 7,
characterized in that a guide (9) operates between the handling device (1) and the mounted base (10).

9. Device according to Claim 7 or 8,
characterized in that the core (3) is flexibly mounted in the grippers (2).

## Revendications

1. Dispositif d'ébarbage de noyaux de fonderie (3), comportant un dispositif vibratoire, un socle fixe (10), qui porte le dispositif vibratoire, et un gabarit d'ébarbage (4),
caractérisé en ce que le déplacement vibratoire du dispositif vibratoire s'effectue exclusivement dans une direction tangentielle par rapport au noyau de fonderie et qu'il n'existe aucun jeu entre les contours du noyau à ébarber (3) et les contours du gabarit d'ébarbage (4) de sorte que les barbes sont éliminées lors du passage du noyau (3) à travers le gabarit d'ébarbage (4).

2. Dispositif selon la revendication 1, caractérisé en ce que l'amplitude oscillatoire du dispositif vibratoire est de préférence réglable continûment.

3. Dispositif selon la revendication 1 ou 2, caractérisé en ce que le gabarit d'ébarbage (4) peut être ajusté à l'aide de vis de réglage dans deux directions d'axes.

4. Dispositif selon l'une des revendications 1 à 3, caractérisé en ce que le dispositif vibratoire comporte une partie vibratoire équipée d'un vibrateur magnétique (8) et d'une plaque oscillante (5) pourvue de tampons (6).

5. Dispositif selon la revendication 4, caractérisé en ce qu'au moins un ressort à lame (7) est associé au dispositif vibratoire de manière à empêcher un écartement latéral de la plaque oscillante (5).

6. Dispositif selon l'une des revendications 1 à 6, caractérisé en ce qu'il est prévu plusieurs gabarits d'ébarbage (4) pour réaliser l'ébarbage simultané de plusieurs noyaux (3).

7. Dispositif selon l'une des revendications 1 à 6, caractérisé en ce qu'un appareil de manipulation (1), qui coopère avec le dispositif vibratoire et comporte des organes élastiques de préhension (2) est prévu pour l'exécution automatique des étapes opératoires de retrait de noyaux éjectés (3) hors d'une boîte à noyau, par l'intermédiaire de l'introduction des noyaux (3) dans le gabarit d'ébarbage (4) jusqu'à l'évacuation des noyaux (3) pour une manipulation ultérieure.

8. Dispositif selon la revendication 7, caractérisé en ce qu'un guide (9) agit entre l'appareil de manipulation (1) et le socle (10).

9. Dispositif selon la revendication 7 ou 8, caractérisé en ce que le noyau (3) est maintenu élastiquement dans les organes de préhension (2).
